# EUROPÄISCHE PATENTSCHRIFT

(11) **EP 0 187 642 B1**
(45) Veröffentlichungstag und Bekanntmachung des Hinweises auf die Patenterteilung: **12.12.1990**
(21) Anmeldenummer: 86100049.5
(22) Anmeldetag: 03.01.1986
(51) Int. Cl.: B41F 13/60, B65H 26/02

(54) **Bedruckstoffbahn-Trennvorrichtung in einer Rollenrotations-Druckmaschine**
Web-severing device for a web-fed rotary printing press
Dispositif de sectionnement de la bande à imprimer dans une rotative d'impression à papier en bobines

(30) Priorität: 11.01.1985 DE 3500719
(43) Veröffentlichungstag der Anmeldung: 16.07.1986
(73) Patentinhaber: M.A.N.-ROLAND Druckmaschinen Aktiengesellschaft, 63012 Offenbach (DE)
(72) Erfinder: Nawrath, Nikolaus, D-8894 Igenhausen (DE)

(56) Entgegenhaltungen:
- PATENT ABSTRACTS OF JAPAN, Band 8, Nr. 274 (M-345)[1711], 14. Dezember 1984; & JP-A-59 143 855 (KOUYOU JIDOUKI K.K.) 17-08-1984

## Beschreibung

Bedruckstoffbahn-Trennvorrichtung in einer Rollenrotations-Druckmaschine

Die Erfindung betrifft eine Bedruckstoffbahn-Trennvorrichtung in einer Rollenrotations-Druckmaschine mit einer beim Bedruckstoffbahnriß zum Durchtrennen der Bahn betätigbaren quer zur Laufrichtung derselben angeordneten Trennvorrichtung.

In Rollenrotations-Druckmaschinen besteht bekanntlich die Gefahr, daß bei einem Reißen der Bedruckstoffbahn, beispielsweise einer herkömmlichen Papierbahn, durch Aufwickeln derselben eine erhebliche Beschädigung der Druckwerkzylinder auftritt. Wie beispielhaft die US-A-2 653 536 (insbesondere Figuren 12 bis 15) zeigt, werden deshalb vorzugsweise jeweils vor den Druckwerkzylindern quer zur Laufrichtung der Bedruckstoffbahn Trennvorrichtungen mit scherenförmigen Schneidmessern positioniert, die beim Auftreten eines Bahnrisses betätigt werden und die Bedruckstoffbahn abkappen bzw. durchschneiden. Die bekannten Trennvorrichtungen sind großvolumig und benötigen dementsprechend viel Raum. Im Normalbetrieb üben sie keinerlei sinnvolle Funktionen aus. Aus der DE-A-2 844 750 ist zwar eine aus einer Walze heraussteuerbare Trennvorrichtung bekannt, jedoch handelt es sich hier um einen Blattmaterialspender.

Aufgabe der Erfindung ist es, eine Trennvorrichtung zum Durchtrennen einer Bedruckstoffbahn im Falle eines Bahnrisses zu schaffen, die in einer Walze integriert ist, so, daß im Normalbetrieb diese Walze eine Papierleit- bzw. Transportfunktion ausüben kann, während beim Auftreten eines Bahnrisses die Walze mit der in dieser angeordneten Trennvorrichtung die Bedruckstoffbahn zerschneiden soll.

Diese Aufgabe wird durch die Anwendung der Merkmale des kennzeichnenden Teils des Patentanspruchs 1 gelöst. Weiterbildungen ergeben sich aus den Unteransprüchen und aus der Beschreibung in Verbindung mit der Zeichnung. Diese zeigt die erfindungsgemäße Bedruckstoffbahn-Trennvorrichtung in vereinfachter Form in einer Papierleitwalze.

Die Papierleitwalze 1 umfaßt einen frei drehbaren Walzenmantel 2, der beispielsweise durch Friktion oder durch die diesen zumindest teilweise umschlingende Bedruckstoffbahn 5 mitgenommen wird. Über Achszapfen 3 und 4 kann die Papierleitwalze 1 in herkömmlicher Weise zwischen zwei nicht dargestellten Seitenwänden einer Druckmaschine angeordnet werden und zwar an einer Stelle, an der auch eine gewisse Bahnleit- bzw. Führungsfunktion erforderlich ist und die zweckmäßig für die Durchtrennung der gerissenen Bahn ist, um Druckwerkschäden zu verhindern.

Im Inneren der Papierleitwalze 1 oder zumindest an einer Stirnseite ist eine Steuerkurve 6 drehbar auf dem Achszapfen 4 angeordnet. Die Steuerkurve 6 weist eine Erhöhung bzw. einen Steuerbereich in Form einer Spitze 7 auf. Gegen die Steuerkurve 6 wird eine Rolle 8 gezogen, die etwa in der Mitte eines Hebels 9 angeordnet ist. Ein Ende des Hebels 9 ist mit einem Bolzen 10 versehen und am anderen Ende greift eine Zugfeder 11 an, die die Rolle 8 gegen die Steuerkurve 6 zieht. In erfindungsgemäßer Weise dient als Trennorrichtung ein Trennmesser 12, das vorzugsweise mit durchgehenden Zähnen 13 ausgestattet ist. Das Trennmesser 12 liegt in einer in Axialrichtung verlaufenden Ausnehmung 14 des Walzenmantels 2, in der Weise, daß in etwa die Ausnehmung 14 durch das Trennmesser 12 ausgefüllt ist, so daß sich eine annähernd stoßfreie Ausbildung der äußeren Mantelkontur ergibt, die für den Bahntransport im Normalbetrieb gut geeignet ist.

Im Normalbetrieb kann somit die Papierleitwalze 1 in herkömmlicher Weise eine Transport-und Leitfunktion für die Bahn 5 ausüben. Wird durch eine nicht dargestellte Bahnrißfeststellvorrichtung angezeigt, daß die Bahn 5 gerissen ist, so erfolgt in erfindungsgemäßer Weise ein Herausschwenken des Trennmessers 12 aus der Mantelkontur des Walzenmantels 2 vorzugsweise in der in Fig. 3 dargestellten Weise, bei der die Schneidzähne 13 gegen die Bahn 5 gerichtet sind, so daß diese durch das Trennmesser 12 zerschnitten wird.

Das Herausschwenken des Trennmessers 12 aus der Mantelkontur des Walzenmantels 2 wird im nachfolgenden näher erläutert. Um im Falle eines Bahnrisses, d.h. bei herausgeschwenktem Trennmesser 12, die Unfallgefahr zu reduzieren, wird vorzugsweise eine Abdeckung, beispielsweise in Form einer Schutzhaube 15, verwendet. In der dargestellten Position der Schutzhaube 15 befinden sich die Schneidzähne 13 jeweils in der ausgefahrenen Stellung (Fig. 3). Das Herausschwenken des Trennmessers 12 erfolgt dadurch, daß der Hebel 9 beim Überlaufen der örtlich nunmehr feststehenden Spitze 7 der Steuerkurve 6 durch die Rolle 8 angehoben wird. Während im Normalbetrieb die Steuerkurve 6 und somit die Spitze 7 zusammen mit dem Walzenmantel 2 und mit dem Hebel 9, der Zugfeder 11 und der Rolle B umlaufen, erfolgt bei Feststellung eines Bahnrisses die Blockierung der Steuerkurve 6 auf den Achszapfen 4. Hierfür weist die Steuerkurve 6 eine Ausnehmung 16 auf, in die zur Auslösung des Blockiervorganges eine Klinke 17 einfallen kann. Nach dem Einfallen der Klinke 17 in die Ausnehmung 16 der Steuerkurve 6 kann sich die Steuerkurve 6 nicht mehr mitdrehen, so daß nunmehr lediglich der Walzenmantel 2 und mit diesem das Trennmesser 12 sowie der Hebel 9, die Feder 11 und die Rolle 8 umlaufen. Dadurch kommt es jeweils bei der in Fig. 3 dargestellten Stellung des Walzenmantels 2 zum Verschwenken des Trennmessers 12 in der Weise, daß die Schneidzähne 13 gegen die Bahn 5 zwecks deren Durchtrennung gerichtet werden.

Die Steuerung der Klinke 17, die um einen Bolzen 18 drehbar ist, erfolgt über einen Anker 19 durch einen Elektromagnet 20. Der Elektromagnet 20 wird durch ein elektrisches Signal aktiviert, das durch eine allgemein bekannte elektronische Vorrichtung erzeugt wird, wenn das Reißen der Bahn festgestellt wird.

Wie die Figuren 1 bis 3 zeigen, benötigt die erfindungsgemäße Trennvorrichtung keinen zusätzlichen Raum, da sie in einer herkömmlichen Papierleitwalze angeordnet werden kann.

## Patentansprüche

1. Bedruckstoffbahn-Trennvorrichtung (1) in einer Rollenrotations-Druckmaschine mit einer beim Bedruckstoffbahnriß zum Durchtrennen der Bahn (5) betätigbaren, quer zur Laufrichtung derselben angeordneten Trennvorrichtung (12, 13), dadurch gekennzeichnet, daß die Trennvorrichtung (12, 13) in einer in Achsrichtung verlaufenden Ausnehmung (14) des Mantels (2) einer von der Bedruckstoffbahn (5) teilweise umschlungenen, rotierenden Papierleitwalze (1) angeordnet ist, und daß die Trennvorrichtung (12, 13) mit der Schneidkante (13) beim Auftreten eines Bedruckstoffbahnrisses aus der kreiszylindrischen Mantelkontur heraushebbar ist, wobei die in der Ausnehmung (14) angeordnete Trennvorrichtung (12, 13) mit einer Schneidkante (13) durch einen Hebel (9) anhebbar ist, der durch eine Feder (11) gegen eine auf einem Achszapfen (4) der Papierleitwalze (1) angeordnete, laufende Steuerkurve (6) gezogen wird, deren Rotation beim Feststellen eines Bahnrisses durch eine in eine Ausnehmung (16) einfallende Sperrklinke (17) in ihrer Rotation blokkierbar ist, so daß durch eine Erhebung (7) an der Steuerkurve (6) bei jeder Umdrehung des frei umlaufenden Mantels (2) der Papierleitwalze (1) der mit diesem umlaufende Hebel (9) durch die auf der stehenden Steuerkurve (6) ablaufende Rolle (8) zum Herausschwenken der Trennvorrichtung (12, 13) angehoben wird.

2. Bedruckstoffbahn-Trennvorrichtung nach Anspruch 1, dadurch gekennzeichnet, daß die Klinke (17) durch einen Elektromagneten (20) beim Auftreten eines Druckträgerbahnrisses in die Ausnehmung (16) der Steuerkurve (6) einführbar ist.

## Revendications

1. Dispositif de coupe (1) pour bande de matière imprimée, inclus dans une presse à imprimer rotative à bobines, comprenant un appareil de coupe (12, 13) qui peut être actionné pour couper la bande (5) en cas de rupture de la bande imprimée, et qui est disposé transversalement à la direction du défilement de cette bande, caractérisé en ce que le dispositif de coupe (12, 13) est disposé dans un évidement axial (14) de la paroi latérale (2) d'un rouleau rotatif de renvoi du papier (1), partiellement embrassé par la bande de matière imprimée (5), et en ce que le dispositif de coupe (12,13) peut être sorti du profil cylindrique à base circulaire de la paroi latérale du rouleau, en réponse à une rupture de la bande de matière imprimée, le dispositif de coupe (12, 13) disposé dans l'évidement (14) pouvant être soulevé, en sortant son arête de coupe (13), par un levier (9) qui est attiré par un ressort (11) contre une came tournante (6) montée sur un tourillon (4) du rouleau de renvoi du papier (1), came dont la rotation peut être bloquée à l'occasion de la détection d'une rupture de bande, par un cliquet de blocage (17) qui s'engage dans une encoche (16), de sorte que, sous l'effet d'une bosse (7) prévu sur la came (6), à chaque tour de la paroi latérale (2) libre en rotation du rouleau de renvoi du papier (1), le levier (9) qui tourne avec cette paroi latérale est soulevé par le galet (B) qui circule sur la came (6) maintenue immobilisée, pour faire sortir le dispositif de coupe (12, 13).

2. Dispositif de coupe pour bande de matière imprimée selon la revendication 1, caractérisé en ce que cliquet (17) peut être engagé dans l'encoche (7) de la came (6) par un électro-aimant (20) en présence d'une rupture de la bande de support d'impression.

## Claims

1. Printed material web severing device (1) in a web-fed rotary printing machine, having a severing device (12, 13) actuatable when the printed material web tears to sever the web (5) and arranged transversely to the running direction of the same, characterised in that the severing device (12, 13) is arranged in an axially extending recess (14) of the casing (2) of a rotating paper guiding roller (1) partially enclosed by the printed material web (5), and in that the severing device (12,13) with the cutting edge (13) can be lifted out of the circular cylindrical casing contour when a tear appears in the printed material web, the severing device (12, 13) with a cutting edge (13) arranged in the recess (14) being liftable by a lever (9) which is pulled by a spring (11) against a running control cam (6) arranged on an axle journal (4) of the paper guiding roller (1), the rotation of this cam being capable of being blocked in its rotation, when a web tear is detected, by a pawl (17) dipping into a recess (16) so that by means of an elevation (7) on the control cam (6), at each rotation of the freely rotating casing (2) of the paper guiding roller (1), the lever (9) rotating with the casing (2) is lifted by the roller (8) running over on the stationary control cam (6) to swing out the severing device (12, 13).

2. Printed material web severing device according to claim 1, characterised in that the pawl (17) can be guided into the recess (16) of the control cam (6) by an electromagnet (20) when a tear appears in the print carrier web.
